# FASCICULE DE BREVET EUROPEEN

(11) **EP 3 136 043 B1**
(45) Date de publication et mention de la délivrance du brevet: **12.12.2018**
(21) Numéro de dépôt: 16185058.1
(22) Date de dépôt: 20.08.2016
(51) Int. Cl.: F42C 1/02, F42C 19/04, F42C 19/02

(54) **FUSÉE D'OGIVE À PERCUTEUR**
ZÜNDER EINES SPRENGKOPFS MIT SCHLAGBOLZEN
WARHEAD ROCKET WITH STRIKER

(30) Priorité: 27.08.2015 FR 1501794
(43) Date de publication de la demande: 01.03.2017
(73) Titulaire: Nexter Munitions, 78034 Versailles Cedex (FR)
(72) Inventeur: CAILLAUT, Nicolas, 18023 Bourges (FR)
(74) Mandataire: Cabinet Chaillot

(56) Documents cités:
- DE-B- 1 177 525
- FR-A1- 2 382 671
- FR-A1- 2 796 456
- US-A- 1 781 556
- US-A- 2 779 285
- US-A- 3 726 228

## Description

Le domaine technique de l'invention est celui des fusées d'ogive à percuteur.

Classiquement, les fusées d'ogive telles que décrites dans le brevet US5243912 comportent un percuteur destiné à frapper une amorce afin de déclencher la charge utile du projectile. Le mouvement de frappe du percuteur par sa première extrémité est dû à la pression d'impact de la matière de la cible sur la seconde extrémité du percuteur situé à la pointe avant de la fusée.

Ce type de fonctionnement trouve ses limites lors du traitement de cibles dites molles comme lorsque l'on tire dans du sable ou de la terre meuble et que l'on souhaite cependant un déclenchement immédiat en surface de la cible.

Les ogives classiques, de par leur forme pointue, ont tendance à écarter la matière de la cible par pénétration ce qui réduit le freinage du projectile par la cible. La fusée ne fonctionne alors bien souvent que lorsque le projectile est enfoui, réduisant ainsi fortement les effets terminaux du projectile.

Le brevet US1781556 divulgue une fusée destinée à être tirée dans un sol meuble. La fusée comporte un évidement cylindrique coaxial à la fusée dont le fond comporte un poussoir destiné à pousser un percuteur sous l'action de la matière constitutive de la cible ayant pénétré par une entrée avant de l'évidement au moment de l'impact sur la cible.

L'invention vise donc à augmenter la sensibilité de fonctionnement des fusées lorsque le projectile est tiré sur des cibles molles.

Le brevet US1781556 et le brevet US3726228 divulguent une fusée d'ogive à percuteur selon le préambule de la revendication 1. Les documents US2779285 et FR2382671 représentent également des documents pertinents de l'état de la technique.

Ainsi, l'invention porte sur une fusée d'ogive à percuteur, le percuteur étant orienté de manière à percuter à l'impact sur une cible une amorce de la fusée en direction de l'arrière de la fusée, la fusée comportant une enveloppe dont la pointe comporte un évidement dont une entrée est ouverte pour permettre le remplissage de l'évidement par la matière de la cible impactée, le fond de l'évidement étant cassable le long de son pourtour et pouvant être rompu par la pression exercée par la matière de la cible, le fond pouvant alors pousser le percuteur vers l'arrière de la fusée, caractérisée en ce que le diamètre de l'entrée de l'évidement est inférieur au diamètre du pourtour du fond de l'évidement.

Avantageusement, le fond est fragilisé au niveau de sa liaison avec l'enveloppe par un amincissement de son pourtour.

Selon un mode de réalisation, la fusée pourra comporter un poussoir intermédiaire entre le fond et le percuteur, poussoir destiné à transmettre la pression du fond sur le percuteur.

Avantageusement, le poussoir pourra comporter une tête élargie dont le profil est proche de la surface interne de l'ogive.

Avantageusement, l'ouverture de l'évidement est bouchée par un opercule destiné à optimiser les caractéristiques aérodynamiques de l'ogive.

Selon un mode de réalisation, le fond pourra comporter une pointe axiale s'étendant à l'intérieur de l'évidement.

L'invention sera mieux comprise à la lecture de la description suivante, description faite en regard des dessins annexés, dessins dans lesquels :
La figure 1 représente une vue en coupe longitudinale d'une fusée selon l'invention avant impact.
La figure 2 représente une vue en coupe longitudinale d'une fusée selon l'invention à l'impact.

Selon la figure 1, une fusée 1 comporte une enveloppe 2 ogivée. La fusée 1 est destinée à être fixée à l'avant d'un projectile girant (projectile non représenté).

La fusée 1 comporte une amorce 3 située dans un dispositif de sécurité et d'armement comportant un rotor 4 disposé dans une cage 22 montée tournante par rapport à l'axe 7 de la fusée sur des tourillons. Le rotor 4 a pour fonction d'aligner l'amorce 3 avec un percuteur 5 seulement lorsque les conditions d'un tir nominal du projectile sont réunies afin d'empêcher toute initiation accidentelle de la fusée 1 comme expliqué dans le brevet FR2533686.

Le percuteur est orienté de manière à pouvoir se translater à l'impact de l'avant AV vers l'arrière AR de la fusée 1 où se situe l'amorce 3. Ainsi, comme visible à la figure 2, lors d'une accélération centrifuge induite par la rotation du projectile autour de l'axe longitudinal 7 consécutivement au tir, des goupilles radiales 20 bloquant le rotor 4 (rotor bloqué visible à la figure 1) sont dégagées du rotor 4 après le déroulement d'un spiral 21 qui temporise leur dégagement afin que le déblocage du rotor 4 n'intervienne que lorsque le projectile a quitté le tube de l'arme.

En revenant à la figure 1, on peut voir que la pointe de l'enveloppe 2 ogivée comporte un évidement 6 dont les parois latérales 2a sont constituées par l'enveloppe 2 de la fusée 1. L'évidement 6 comporte une entrée 8 qui débouche sur l'avant AV de la fusée 1. Cette entrée 8 est bouchée par un opercule 11 mince destiné à conserver les performances aérodynamiques de la fusée 1 qui risqueraient autrement d'être légèrement dégradées par la libre ouverture de l'entrée 8 de l'évidement 6.

En outre, cet opercule 11 empêche la pénétration de débris ou de matières indésirées dans l'évidement 6 durant les phases de stockage et de manutention de la fusée 1.

En face de cette entrée 8 et sensiblement perpendiculairement à l'axe longitudinal 7 de la fusée 1 se situe un fond 9 qui obture l'évidement 6 en direction de l'intérieur de la fusée 1. Le pourtour du fond 9 comporte un amincissement 9a de son épaisseur au niveau de la zone de liaison avec les parois latérales 2a de l'évidement 6.

Le fond 9 de l'évidement 6 comporte une partie arrière cylindrique 9b qui se loge dans un alésage 10a d'un poussoir 10 qui est lui-même en appui sur le percuteur 5 et en correspondance de forme avec celui-ci au niveau d'une cuvette 10b.

Le fond 9 comporte sur sa partie délimitant l'évidement 6 une pointe axiale 9c qui a pour fonction de casser l'opercule 11 qui lors de l'impact s'appliquera contre le fond 9 de part et d'autre de la pointe 9c.

Ainsi, selon la figure 2 lorsque le projectile est tiré sur une cible 101 en matière molle telle que du sable, et que la pointe avant AV de la fusée impacte la cible 101, la matière de la cible va pousser l'opercule 11 qui, cassé par la pointe 9c, s'appliquera contre le fond 9. La matière de la cible s'engouffre dans l'évidement 6 et le remplit dès que la fusée 1 se sera enfoncée dans la cible 101 d'une profondeur équivalente à la profondeur de l'évidement 6.

La matière 101 de la cible contenue dans l'évidement 6 exerce une pression sur le fond 9 de l'évidement consécutivement à l'avancée de la fusée 1 dans la cible 101.

Sous l'effet de cette pression, le fond 9, qui est cassable au niveau de son amincissement 9a, se rompt et se translate vers l'arrière AR en transmettant son mouvement de translation au percuteur 5 par l'intermédiaire du poussoir 10. Ce faisant, le percuteur 5 frappe l'amorce 3 qui alors déclenche une chaine pyrotechnique (chaine non représentée) faisant exploser le projectile (projectile non représenté) à la surface de la cible 101 et non plus dans la cible comme avec les fusées de l'art antérieur.

On remarque que le poussoir 10 comporte une tête 10c élargie dont le profil est proche de la surface interne de l'alésage de l'ogive 2. Ainsi lors d'un impact de la fusée selon l'invention sur une cible dure, de front ou avec incidence, le choc est appliqué directement au percuteur par le poussoir 10 via la déformation de la surface de l'ogive 2. La fusée 1 conserve donc sa sensibilité à l'impact aussi bien sur cible dure que sur cible molle.

L'Homme du métier adaptera le diamètre de l'entrée 8 et le diamètre du fond 9 en fonction de la quantité de matière qu'il souhaite voir appliquer une pression sur le fond 9.

Ainsi conformément à l'invention l'entrée 8 aura un diamètre D1 inférieur au diamètre D2 du fond 9.

En effet, plus le diamètre du fond 9 est important et plus la force appliquée au fond 9 par le matériau entrant dans l'évidement est importante et donc la sensibilité de la fusée notablement accrue.

D'un point de vue physique, le sable ou la boue qui pénètre dans l'évidement et qui contribue au freinage du projectile se comporte comme un fluide exerçant sur le fond de l'évidement une pression qui est d'autant plus importante que le projectile a une vitesse importante. Or une pression donnée a un effet cisaillant d'autant plus intense que la surface sur laquelle elle s'exerce est importante. C'est ce phénomène qui explique pourquoi un diamètre plus large au fond de l'évidement facilite la rupture par cisaillement de ce dernier et permet donc d'accroître la sensibilité de la fusée.

A titre d'exemple, le tableau ci-dessous résume des essais comparatifs conduits entre une fusée selon l'invention et une fusée présentant au niveau de l'ogive une cavité dont le diamètre de fond n'est pas supérieur à celui de l'entrée.

| **Type fusée** | **Distance tir** | **Nature cible** | **Amorçage** |
|---|---|---|---|
| Fusée V1 Diamètre fond inférieur à diamètre entrée | 1500 m | Sable fin 0/1 selon norme NF EN 12620 incliné à 30° | Non |
| Fusée V2 Diamètre fond supérieur à diamètre entrée | 1500 m | Sable fin 0/1 selon norme NF EN 12620 incliné à 30° | Oui |

On constate un fonctionnement avec une fusée selon l'invention et un non fonctionnement avec une fusée ne mettant pas en oeuvre l'invention.

Cet effet est d'autant plus marqué que la distance à laquelle l'impact se produit est importante.

L'invention permet donc plus particulièrement d'améliorer la sensibilité à l'impact des fusées percutantes sur cibles molles ou sur sol meuble et à grande distance de tir (distance supérieure ou égale à 1000 mètres).

Il est évident pour l'Homme du Métier que le caractère cassable du fond 9 pourra être obtenu par l'emploi d'autres moyens de fragilisation du fond 9 tel que l'emploi d'un joint de soudure calibré à la rupture pour joindre le fond 9 et les parois 2a par exemple.

## Revendications

1. Fusée d'ogive (1) à percuteur (5), le percuteur (5) étant orienté de manière à percuter à l'impact sur une cible une amorce (3) de la fusée (1) en direction de l'arrière (AR) de la fusée (1), la fusée (1) comportant une enveloppe (2) dont la pointe comporte un évidement (6) dont une entrée (8) est ouverte pour permettre le remplissage de l'évidement (6) par la matière de la cible impactée, le fond (9) de l'évidement (6) étant cassable le long de son pourtour et pouvant être rompu par la pression exercée par la matière de la cible, le fond (9) pouvant alors pousser le percuteur (5) vers l'arrière (AR) de la fusée (1), **caractérisée en ce que** le diamètre de l'entrée de l'évidement (6) est inférieur au diamètre du pourtour du fond (9) de l'évidement (6).

2. Fusée (1) selon la revendication 1, **caractérisée en ce que** le fond (9) est fragilisé au niveau de sa liaison (9a) avec l'enveloppe (2) par un amincissement de son pourtour.

3. Fusée (1) selon une des revendications 1 à 2, **caractérisée en ce qu'**elle comporte un poussoir (10) intermédiaire entre le fond (9) et le percuteur (5), poussoir (10) destiné à transmettre la pression du fond (9) sur le percuteur (5).

4. Fusée (1) selon la revendication 3, **caractérisée en ce que** le poussoir (10) comporte une tête élargie (10c) dont le profil est proche de la surface interne (2) de l'ogive.

5. Fusée (1) selon une des revendications 1 à 4, **caractérisée en ce que** l'ouverture de l'évidement (6) est bouchée par un opercule (11) destiné à optimiser les caractéristiques aérodynamiques de l'ogive.

6. Fusée (1) selon une des revendications 1 à 5, **caractérisée en ce que** le fond (9) comporte une pointe (9c) axiale s'étendant à l'intérieur de l'évidement (6).

## Patentansprüche

1. Zünder eines Sprengkopfs (1) mit Schlagbolzen (5), wobei der Schlagbolzen (5) ausgerichtet ist, um beim Auftreffen auf ein Ziel eine Zündkapsel (3) des Zünders (1) in Richtung auf die Hinterseite (AR) des Zünders (1) zu schlagen, wobei der Zünder (1) eine Umhüllung (2) umfasst, deren Spitze eine Aushöhlung (6) umfasst, von der ein Eingang (8) offen ist, um die Füllung der Aushöhlung (6) durch das Material des getroffenen Ziels zu gestatten, wobei der Boden (9) der Aushöhlung (6) entlang seinem Umfang aufbrechbar ist und durch den Druck des Materials des Ziels aufgebrochen werden kann, worauf der Boden (9) dann den Schlagbolzen (5) in Richtung auf die Hinterseite (AR) des Zünders (1) schieben kann, **dadurch gekennzeichnet, dass** der Durchmesser des Eingangs der Aushöhlung (6) geringer als der Durchmesser des Umfangs des Bodens (9) der Aushöhlung (6) ist.

2. Zünder (1) nach Anspruch 1, **dadurch gekennzeichnet, dass** der Boden (9) auf Höhe seiner Verbindung (9a) mit der Umhüllung (2) durch eine Verschmälerung seines Umfangs geschwächt ist.

3. Zünder (1) nach einem der Ansprüche 1 bis 2, **dadurch gekennzeichnet, dass** er einen Schieber (10) zwischen dem Boden (9) und dem Schlagbolzen (5) umfasst, wobei der Schieber (10) dazu bestimmt ist, den Druck des Bodens (9) auf den Schlagbolzen (5) zu übertragen.

4. Zünder (1) nach Anspruch 3, **dadurch gekennzeichnet, dass** der Schieber (10) einen erweiterten Kopf (10c) umfasst, dessen Profil nahe an der Innenfläche (2) des Sprengkopfs liegt.

5. Zünder (1) nach einem der Ansprüche 1 bis 4, **dadurch gekennzeichnet, dass** die Öffnung der Aushöhlung (6) durch einen Deckel (11) verschlossen ist, der dazu bestimmt ist, die aerodynamischen Merkmale des Sprengkopfs zu optimieren.

6. Zünder (1) nach einem der Ansprüche 1 bis 5, **dadurch gekennzeichnet, dass** der Boden (9) eine axiale Spitze (9c) umfasst, die sich in die Aushöhlung (6) erstreckt.

## Claims

1. A warhead fuze (1) with a striker (5), the striker (5) being oriented so as to strike, upon impact on a target, an initiator (3) of the fuze (1) toward the rear (AR) of the fuze (1), the fuze (1) comprising a shell (2) whose tip comprises a recess (6) an inlet (8) of which is open to let the material of the impacted target fill the recess (6), wherein the bottom (9) of the recess (6) is breakable along its periphery and can be broken by the pressure applied by the material of the target, wherein the bottom (9) then can push the striker (5) toward the rear (AR) of the fuze (1), **characterised in that** the diameter of the inlet of the recess (6) is smaller than the diameter of the periphery of the bottom (9) of the recess (6).

2. The fuze according to claim 1, **characterised in that** the bottom (9) is weakened at its junction (9a) with the shell (2) due to a thinning of its periphery.

3. The fuze according to one of claims 1 and 2, **characterised in that** it comprises a plunger (10) between the bottom (9) and the striker (5), the plunger (10) being intended to transmit the pressure from the bottom (9) onto the striker (5).

4. The fuze according to claim 3, **characterised in that** the plunger (10) comprises a widened head (10c) whose profile is close to the inner surface (2) of the warhead.

5. The fuze according to one of claims 1-4, **characterised in that** the opening of the recess (6) is closed by a cap (11) intended to optimize the aerodynamic characteristics of the warhead.

6. The fuze according to one of claims 1-5, **characterised in that** the bottom (9) comprises an axial tip (9c) extending inside the recess (6).
